# EUROPÄISCHE PATENTANMELDUNG

(11) **EP 0 971 197 A2**
(43) Veröffentlichungstag der Anmeldung: **12.01.2000**
(21) Anmeldenummer: 99890212.6
(22) Anmeldetag: 29.06.1999
(51) Int. Cl.: F41H 7/04

(54) **Verfahren zur Herstellung einer Panzerung an der Karosserie eines Fahrzeuges**

(30) Priorität: 07.07.1998 AT 117298
(71) Anmelder: Ressenig-Fahrzeugbau Gesellschaft m.b.H., 9500 Villach (AT)
(72) Erfinder: Obweger, Gottfried, 9872 Millstatt (AT)
(74) Vertreter: Atzwanger, Richard, Dipl.-Ing. Patentanwalt

(57) **Zusammenfassung**

Verfahren zur Herstellung einer Panzerung an der Karosserie eines Fahrzeuges, insbesondere eines Personenkraftfahrzeuges, wobei an der Innenseite der Karosserie [1] einzelne aneinander schließende Panzerplatten befestigt werden. Dabei werden an der Innenseite der die Fahrzeugzelle (10) umgebenden Karosserie (1) aus beschußfestem Kunststoffmaterial hergestellte Panzerplatten, welche den zugeordneten Bereichen (21 bis 31) der Karosserie (10) gegengleich profiliert sind, befestigt (Fig.1).

## Beschreibung

Die gegenständliche Erfindung betrifft ein Verfahren zur Herstellung einer Panzerung an der Karosserie eines Fahrzeuges, insbesondere eines Personenkraftfahrzeuges, wobei an der Innenseite der Karosserie einzelne aneinander schließende Panzerplatten befestigt werden.

Es ist bekannt, Karosserien von Fahrzeugen, insbes. von Personenkraftfahrzeugen, zur Erhöhung der Sicherheit von in diesen befindlichen Personen mit Panzerungen auszustatten. Hierfür werden einerseits die Verglasungen der Fahrzeuge durch beschußsichere Panzergläser ersetzt. Da die Karosserien von Kraftfahrzeugen in der Regel aus Stahlblechen in der Dicke von etwa 0,6 mm bis 0,8 mm gefertigt sind, welche von Projektilen von Schußwaffen, wie Gewehren und Pistolen, durchschlagen werden können, besteht andererseits das Erfordernis, die Karosserien durch Panzerplatten zu verstärken. Dabei muß weiters der Forderung entsprochen werden, die Panzerplatten so anzubringen, daß sie als solche nicht erkennbar sind.

Um diesen Erfordernissen zu entsprechen, ist es bekannt, an der Innenseite von Fahrzeugkarosserien, insbesondere an der Innenseite des die Fahrzeugzelle bildenden Teiles der Karosserie, aus Stahlplatten gefertigte Panzerplatten zu befestigen, deren Größen, Berandungen und Ausbildungen so gewählt sind, daß sie der Profilierung der Innenseite der Karosserie möglichst weitgehend entsprechen. An der Innenseite der Panzerplatten wird dann die Innenverkleidung montiert.

Dieses bekannte Verfahren zur Herstellung von Panzerungen an Personenkraftfahrzeugen ist jedoch einerseits deshalb nachteilig, da es aufgrund der erforderlichen Anpassung der einzelnen Panzerplatten sehr arbeitsaufwendig und daher teuer ist. Es ist dabei zu berücksichtigen, daß die einzelnen Panzerplatten fugenlos aneinander schließen müssen. Weiters müssen die einzelnen Panzerplatten an die Karosserie möglichst dicht anschließen, da andernfalls der Innenraum der Fahrzeugzelle zu stark verkleinert wird bzw. Schwierigkeiten bedingt werden, die Innenseite der Karosserie zu verkleiden. Soferne dabei großflächige Panzerplatten verwendet werden, wird dem Erfordernis der Anpassung an die räumliche Gestaltung der Innenseite der Karosserie nicht entsprochen. Sofeme demgegenüber relativ kleine Panzerplatten verwendet werden, bedingen diese einen entsprechend vergrößerten Aufwand, um diese fugenlos aneinander anschließen zu lassen und sie aneinander zu befestigen. Soferne die einzelnen Panzerplatten einander überlappend ausgebildet werden, wird zwar der Aufwand bei den Anpassungsarbeiten vermindert, jedoch werden hierdurch die Schwierigkeiten bei der Montage der Innenverkleidung vergrößert.

Eine weitere Schwierigkeit, welche durch die Verwendung von aus Stahlblech gefertigten Panzerplatten bedingt wird, besteht darin, daß Stahl ein sehr hohes spezifisches Gewicht aufweist, sodaß durch die Panzerung das Gesamtgewicht des Personenkraftwagens stark erhöht wird. Dieser Nachteil tritt insbesondere dann auf, soferne die einzelnen Panzerplatten zur Verminderung der erforderlichen Anpassungen nicht fugenlos aneinanderschließend, sondern vielmehr einander überlappend angeordnet werden.

Der gegenständlichen Erfindung liegt somit die Aufgabe zugrunde, ein Verfahren zur Herstellung einer Panzerung an einem Kraftfahrzeug, insbes. an einem Personenkraftfahrzeug, zu schaffen, durch welches die dem bekannten Verfahren anhaftenden Nachteile vermieden werden. Dies wird erfindungsgemäß dadurch erzielt, daß an der Innenseite der die Fahrzeugzelle umgebenden Karosserie aus beschußfestem Kunststoffmaterial hergestellte Panzerplatten, welche den zugeordneten Bereichen der Karosserie gegengleich profiliert sind, befestigt werden.

Da die Panzerplatten aus Kunststoff bestehen, können sie unter Verwendung von Preßwerkzeugen hergestellt werden, wodurch sie automatisiert und somit in einfacher Weise so hergestellt werden können, daß sie an die Innenseite der Karosserie in optimaler Weise angepaßt sind und fugenlos aneinander schließen. Da weiters die hierfür geeigneten Kunststoffmaterialien bei gleicher Wirksamkeit im Hinblick auf die Beschußhemmung im Vergleich zu Stahl ein wesentlich geringeres Gewicht aufweisen, kann hiermit eine Panzerung hergestellt werden, durch welche das Gesamtgewicht des Fahrzeuges wesentlich weniger erhöht wird, als dies bei Panzerungen aus Stahl der Fall ist.

Somit werden durch das erfindungsgemäße Verfahren die dem bekannten Stand der Technik anhaftenden Nachteile weitestgehend vermieden.

Vorzugsweise werden die Panzerplatten mit der Innenseite der Karosserie und gegebenenfalls miteinander verklebt. Dabei können die Panzerplatten auch mit Überlappungen ausgebildet werden.

Nach einem bevorzugten Herstellungsverfahren wird auf die Innenseite der Karosserie ein Trennmittel, z.B. eine Trennfolie, aufgebracht und wird hierauf auf durch Trennlinien definierte Bereiche ein Formmaterial aufgebracht, wodurch Formteile hergestellt werden, mittels welcher Preßwerkzeuge hergestellt werden, welche für die Fertigung der zugeordneten Panzerplatten dienen.
Nach einem weiteren bevorzugten Verfahren werden einzelne Bereiche der Innenseite der Karosserie längs ihrer Berandungen von Schablonen umschlossen, worauf von diesen Bereichen durch Aufbringung eines Formmaterials Formteile hergestellt werden, unter deren Verwendung Preßformen zur Fertigung von Panzerplatten hergestellt werden. Dabei können nach innen abragende Verstärkungsleisten bzw. Flansche der Karosserie zur Berandung der Formteile herangezogen werden.

Nach einem anderen bevorzugten Verfahren wird die Profilierung der Innenseite der die Fahrzeugzelle umgebenden Karosserie von Zeichnungen oder Modellen bzw. der Karosserie selbst abgenommen und in elektronische Daten umgesetzt und werden unter Verwendung dieser Daten Preßwerkzeuge hergestellt, mittels welcher aneinander schließende Bereiche der Innenseite gegengleich profilierte Panzerplatten herstellbar sind. Insbesondere können mittels der elektronischen Daten Preßwerkzeuge zur Fertigung der Panzerplatten, insbesondere spannabhebend, hergestellt, z.B. gefräst, werden.

Vorzugsweise werden die Preßwerkzeuge aus Hartkunststoff hergestellt, wobei durch dieselben jeweils zumindest 100 Stück an Panzerplatten herstellbar sind. Für größere Stückzahlen werden die Preßwerkzeuge aus Stahl oder aus Aluminium hergestellt.

Da nach der Montage dieser Panzerplatten im Kraftfahrzeug die für dessen Funktion erforderliche Kabel und Leitungen verlegt werden müssen, werden vorzugsweise die Panzerplatten mit Kabelkanälen, Durchführungen u.dgl. ausgebildet.

Nach bevorzugten Ausführungsbeispielen werden die Panzerplatten aus hochmolekularen Polyethylenen oder aus Aramid hergestellt. Zu ihrer Herstellung können eine Vielzahl von aus Kunststoff, insbes. aus Polyolefinen, bestehende Folien oder aus Aramiden bestehende Matten aufeinandergeschichtet und durch Erhitzung und Verpressung räumlich verformt werden. Weiters können diese Panzerplatten durch Armierungen aus Stahl, Keramik, Glas, Kohlenstoff, Schlacke etc. verstärkt werden. Dabei können auch die Armierungen als Fasern oder Matten ausgebildet sein.

Das erfindungsgemäße Verfahren ist nachstehend anhand eines in der Zeichnung dargestellten Ausführungsbeispiels näher erläutert. Es zeigen:
- Fig. 1: die Karosserie eines Personenkraftfahrzeuges, im Längsschnitt,
- Fig.2: das Detail A der Fig. 1, in gegenüber Fig. 1 vergrößertem Maßstab,
- Fig.3: den Schnitt nach der Linie B-B der Fig.2, in gegenüber Fig.2 vergrößertem Maßstab, und
- Fig.4: zwei nebeneinander angeordnete Panzerplatten, im Schnitt nach den Linien C-C der Fig.2, in gegenüber Fig.2 vergrößertem Maßstab,
- Fig.5: den Schnitt nach der Linie B-B der Fig.2 in gegenüber dieser vergrößertem Maßstab mit einer zusätzlichen Befestigungseinrichtung,
- Fig.6: eine weitere Ausführungsform der Panzerplatten, in Draufsicht, und
- Fig.6a: den Schnitt nach der Linie D-D der Fig.6.

In Fig.1 ist die Karosserie 1 eines Personenkraftfahrzeuges dargestellt. Diese Karosserie 1 ist aus Stahlblech mit einer Dicke von etwa 0,6 mm durch Kaltpressung hergestellt. Die Karosserie 1 besteht aus einem mittleren Teil 10, welcher die Fahrzeugzelle bildet, einem Frontteil 11 sowie einem Heckteil 12. In der Karosserie 1 sind Öffnungen vorgesehen, in welche eine Windschutzscheibe 21, Seitenfenster 22 und 23 und eine Heckscheibe 24 eingesetzt werden. Um den Schutz der im Kraftfahrzeug befindlichen Personen gegenüber Geschoßen zu gewährleisten, ist einerseits die Innenseite des die Fahrzeugzelle bildenden Karosserieteiles 10 durch aus einem Kunststoff hergestellte Panzerplatten verstärkt und sind andererseits sämtliche Scheiben und Fenster 21, 22, 23 und 24 aus Panzerglas gefertigt.

Zur Herstellung der Panzerplatten wird die nicht verkleidete Innenseite der Fahrzeugzelle 10 in eine Vielzahl von Bereichen unterteilt, in welchen Bereichen der Innenseite der Karosserie gegengleich profilierte Panzerplatten hergestellt und an dieser befestigt werden. Wie dies in Fig. 1 der Zeichnung ersichtlich ist, ist die Innenseite der Karosserie in eine Vielzahl von Bereichen 31 bis 41 unterteilt, welche dicht aneinander schließen. Diese Bereiche 31 bis 41 werden dabei so festgelegt, daß sie in einfacher Weise abgeformt werden können, wobei sie durch Rippen oder Flansche der Karosserie begrenzt sein können.

Hierfür wird auf die Innenseite der Karosserie eine Trennschichte, z.B. in Form einer Folie, aufgebracht und werden diese Bereiche umschließende Schablonen hergestellt, worauf in diese Bereiche ein plastisch verformbares Material eingebracht wird. Hierdurch werden den einzelnen Bereichen entsprechende Formteile hergestellt. Unter Verwendung dieser Formteile werden Preßwerkzeuge gefertigt, welche zur Herstellung der den einzelnen Bereichen 31 bis 41 zugeordneten Panzerplatten dienen.
Nach einer Ausführungsvariante wird die Innenseite desjenigen Bereiches der Fahrzeugkarosserie, welcher gepanzert werden soll, von Zeichnungen, Modellen oder den Karosserien abgenommen und werden die hierdurch gewonnenen Daten zur Herstellung von Preßwerkzeugen für die Fertigung der einzelnen Panzerplatten herangezogen.

In Fig.2 ist derjenige Teil A der Innenseite der Karosserie dargestellt, welcher an den rechten hinteren Radkasten anschließt.
Dabei ist der mittlere Bereich der Panzerplatte 33a eben ausgebildet. Diese Panzerplatte 33a schließt an die anliegende Panzerplatte 31a stumpf an, wogegen sie die anderen anliegenden Panzerplatten 32a und 34a überlappt.
Wie dies aus Fig.3 ersichtlich ist, schließt an die Panzerplatte 33a im Bereich des rechten hinteren Radkastens eine Panzerplatte 42a an, welche an den rechten hinteren Radkasten 42 anliegt.
In Fig.4 ist die Ausbildung der Panzerplatte 33a dargestellt, welche mit ihren Rändern 33b die Ränder der anschließenden Panzerplatten 32a bzw. 34a überlappt.

Als Material für die Herstellung der Panzerplatten dienen Polyolefine, insbesondere ultrahochmolekulare Polyethylene (Markenbezeichnung: DYNEEMA), oder Aramide (Markenbezeichnungen: DURAMID, DURAPREG). Diese Kunststoffe, welche als Folien bzw. Matten handelsüblich sind, werden in die Preßformen eingelegt, in welchen sie unter Einwirkung von Druck und Hitze zu den Panzerplatten, welche den zugeordneten Bereichen der Innenseite der Karosserie gegengleich profiliert sind, verformt und miteinander verschweißt werden.

Panzerplatten, welche aus Folien aus Polyethylen hergestellt sind, sind deshalb gegenüber solchen, welche aus Aramid hergestellt sind, bevorzugt, da sie bei vergleichbarer Beschußhemmung nur etwa das halbe Gewicht aufweisen. Sie sind jedoch dshalb gegenüber solchen, welche aus Aramid hergestellt sind nachteilig, da sie mit Stahlblech nicht verklebbar sind. Um jedoch auch aus Polyethylen hergestellte Panzerplatten verwenden zu können, sind nachstehend zwei Arten von deren Befestigung erläutert:

In Fig.5 ist eine Befestigungseinrichtung 5 dargestellt, welche aus einem Schraubbolzen 51 mit einem Schraubkopf 52 besteht, wobei dem Schraubbolzen 51 eine Mutter 53 zugeordnet ist. Dabei weisen der Schraubkopf 52 und die Mutter 53 den 3-fachen bis 5-fachen Durchmesser des Schraubbolzens 51 auf. Zur Befestigung der Panzerplatte 42a an dem zugeordneten Karosserieteil 42 wird die Mutter 53 an die Innenseite des Karosserieteiles 42 angeschweißt, werden die Panzerplatten 33a und 42a mit Bohrungen versehen, in welche der Schraubbolzen 51 eingesetzt wird und wird der Schraubbolzen 51 in die Mutter 53 eingeschraubt, wodurch die beiden Panzerplatten 33a und 42a am Karosserieteil 42 befestigt werden. Gleiche oder ähnliche Befestigungseinrichtungen können an beliebigen weiteren Stellen vorgesehen werden. Eine ähnliche Einrlchtung 5a ist gleichfalls dargestellt.
In gleicher Weise kann auch der Schraubkopf 52 am Karosserleteil angeschweißt werden und kann auf diesen die Mutter 53 aufgeschraubt werden.

Wie dies in den Fig.6 und 6a dargestellt ist, besteht eine weitere Möglichkeit der Befestigung darin, daß auf die Oberseite einer Panzerplatte 6, welche aus einer Vielzahl von Schichten 61 aus Polyethylen besteht, eine Klebefolie 62 auf Polyethylenbasis (Markenbezeichnung YPAREX), welche eine Dicke von ca. 30 mµ aufweist, und auf diese eine aus Aramid bestehende Matte 63 aufgelegt werden, wobei die Verbindung der Matte 63 mit den oberen Folien 61 aus Polyethylen dadurch bewirkt wird, daß Streifen 64 aus Polyethylen eingeflochten werden und daß weiters diese Schichten miteinander mittels Fäden 65 aus Aramid über die gesamte Oberfläche vernährt werden.
Da Aramid mit Stahlblech gut verklebt werden kann, können derartige Panzerplatten 6 an der Innenseite einer Karosserie durch Klebung befestigt werden.

Jegliche Arten der Panzerplatten können mittels faserförmiger oder mattenförmiger Einlagen aus Stahl, Keramik, Kohlenstoff, Glas, Schlacke, Mineralien u.dgl. mehr verstärkt werden. Die Dicke der Panzerplatten beträgt 5 mm bis 15 mm in Abhängigkeit davon, welches Ausmaß der Beschußhemmung erreicht werden soll. Das Gewicht der aus Kunststoffmaterialien gefertigten Panzerplatten beträgt bei vergleichbaren Werten der Beschußhemmung weniger als 20 % des Gewichtes von aus Stahl gefertigten Panzerplatten. Als Formmaterialien für die Abformung der Innenseite der Karosserie können Polyesterharze oder Gips verwendet werden.

Die Preßwerkzeuge können dabei gleichfalls aus einem Hartkunststoff hergestellt werden. Mittels derartiger Preßwerkzeuge können zumindest 100 Stück der jeweiligen Panzerplatten gefertigt werden. Soferne größere Stückzahlen hergestellt werden sollen, sind die Preßwerkzeuge aus Aluminium oder Stahl gefertigt.

Der besondere Vorteil des erfindungsgemäßen Verfahrens besteht darin, daß an die Innenseite der Karosserie des Fahrzeuges gegengleich profilierte Panzerplatten serienmäßig hergestellt werden können, wobei diese Panzerplatten dicht aneinanderliegen oder einander überlappen. Hierdurch wird der zeitmäßige Aufwand für die Herstellung von Panzerungen, insbesondere dann, wenn mehrere Fahrzeuge mit der gleichen Karosserie gepanzert werden, wesentlich verkürzt, wodurch maßgebliche Einsparungen erzielt werden. Die Innenseite der Panzerplatten wird hierauf in bekannter Weise verkleidet.
Zudem wird das Gewicht der Panzerung, gegenüber einer solchen, welche aus Stahl hergestellt ist, wesentlich verringert, ohne daß hierdurch eine Verschlechterung in der Beschußhemmung bedingt wird.

## Patentansprüche

1. Verfahren zur Herstellung einer Panzerung an der Karosserie eines Fahrzeuges, insbesondere eines Personenkraftfahrzeuges, wobei an der Innenseite der Karosserie einzelne aneinander schließende Panzerplatten befestigt werden, dadurch gekennzeichnet, daß an der Innenseite der die Fahrzeugzelle umgebenden Karosserie aus beschußfestem Kunststoffmaterial hergestellte Panzerplatten, welche den zugeordneten Bereichen [21 bis 31] der Karosserie (10) gegengleich profiliert sind, befestigt werden [Fig.1].

2. Verfahren nach Patentanspruch 1, dadurch gekennzeichnet, daß die Panzerplatten mit der Innenseite der Karosserie [10] und gegebenenfalls miteinander verklebt werden.

3. Verfahren nach einem der Patentansprüche 1 und 2, dadurch gekennzeichnet, daß die Panzerplatten [10] mit Überlappungen ausgebildet sind.

4. Verfahren einem der Patentansprüche 1 bis 3, dadurch gekennzeichnet, daß auf die Innenseite der Karosserie ein Trennmittel, z. B. eine Trennfolie, aufgebracht wird, daß hierauf auf durch Trennlinien definierte Bereiche [31 bis 41] Polyestermaterial, welches vorzugsweise faserverstärkt ist, aufgebracht wird, wodurch Formteile hergestellt werden und daß mittels dieser Formteile Preßwerkzeuge hergestellt werden, welche für die Fertigung der zugeordneten Panzerplatten dienen.

5. Verfahren nach einem der Patentansprüche 1 bis 4, dadurch gekennzeichnet, daß einzelne Bereiche [31 bis 42] der Innenseite der Karosserie [10] längs ihrer Berandungen durch Schablonen umschlossen werden, worauf von diesen Bereichen durch Aufbringung eines plastisch verformbaren Materials Formteile hergestellt werden, unter deren Verwendung Preßformen zur Fertigung von Panzerplatten hergestellt werden.

6. Verfahren nach Patentanspruch 6, dadurch gekennzeichnet, daß nach innen abragende Verstärkungsleisten bzw. Flansche der Karosserie zur Berandung der Formteile herangezogen werden.

7. Verfahren nach einem der Patentansprüche 1 bis 3, dadurch gekennzeichnet, daß die Profilierung der Innenseite der die Fahrzeugzelle umgebenden Karosserie in elektronische Daten umgesetzt wird und daß mittels dieser Daten Preßwerkzeuge hergestellt werden, mittels welcher aneinander schließenden Bereichen der Innenseite gegengleich profilierte Panzerplatten herstellbar sind.

8. Verfahren nach Patentanspruch 6, dadurch gekennzeichnet, daß mittels der elektronischen Daten Preßwerkzeuge zur Fertigung der Panzerplatten hergestellt, insbesondere gefräst, werden.

9. Verfahren nach einem der Patentansprüche 1 bis 8, dadurch gekennzeichnet, daß die Preßwerkzeuge aus Hartkunststoff hergestellt sind.

10. Verfahren nach einem der Patentansprüche 1 bis 9, dadurch gekennzeichnet, daß die Panzerplatten mit Kabelkanälen, Durchführungen u.dgl. ausgebildet werden.

11. Verfahren nach einem der Patentansprüche 1 bis 10, dadurch gekennzeichnet, daß Panzerplatten aus hochmolekularen Polyethylenen hergestellt werden.

12. Verfahren nach einem der Patentansprüche 1 bis 11, dadurch gekennzeichnet, daß die Panzerplatten aus Aramid hergestellt sind.

13. Verfahren nach einem der Patentansprüche 1 bis 12, dadurch gekennzeichnet, daß die Panzerplatten aus einer Vielzahl von aus Kunststoff bestehenden Folien bzw. Matten, welche aufeinandergeschichtet und durch Erhitzung und Verpressung räumlich verformt werden, hergestellt werden.

14. Verfahren nach einem der Patentansprüche 1 bis 13, dadurch gekennzeichnet, daß die Panzerplatten durch Armierungen aus Stahl, Keramik, Glas, Kohlenstoff, Schlacke etc. verstärkt sind.

15. Verfahren nach Patentanspruch 14, dadurch gekennzeichnet, daß die Armierungen als Fasern oder Matten ausgebildet sind.

16. Verfahren nach einem der Patentansprüche 1 bis 15, dadurch gekennzeichnet, daß die Panzerplatten [6] aus Folien aus Polyethylen [61] und mindestens einer Schichte [63] aus Aramid bestehen, wobei die mindestens eine Schichte [63] aus Aramid zumindest mit einem Teil der Folien aus Polyethylen mechanisch verbunden ist [Fig.6, 6a].

17. Verfahren nach Patentanspruch 16, dadurch gekennzeichnet, daß die mindestens eine Schichte [63] aus Aramid mit den Folien [61] aus Polyethylen mittels eingeflochtener Streifen [64] aus Polyethylen verbunden ist [Fig.6, 6a].

18. Verfahren nach einem der Patentansprüche 16 und 17, dadurch gekennzeichnet, daß die mindestens eine Schichte aus Aramid [63] mit den Folien aus Polyethylen [61] durch Vernähung mit Fäden [65] aus Aramid verbunden ist.

19. Verfahren nach einem der Patentansprüche 1 bis 18, dadurch gekennzeichnet, daß mit der Innenseite der Karosserie Muttern [53] oder Bolzen [51] verschweißt werden, mittels welcher die mit Bohrungen versehenen Panzerplatten [6] an der Karosserie [42] befestigt werden [Fig.5].
